# EUROPÄISCHE PATENTSCHRIFT

(11) **EP 0 830 825 B1**
(45) Veröffentlichungstag und Bekanntmachung des Hinweises auf die Patenterteilung: **11.06.2003**
(21) Anmeldenummer: 97116263.1
(22) Anmeldetag: 18.09.1997
(51) Int. Cl.: A47B 17/00, A47B 87/00, A47B 13/02

(54) **Koppelelement für ein Möbelgestell, Bausatz für den Zusammenbau eines Möbelständers und Baukasten für den Zusammenbau eines Möbelstücks**
Linkage element for a furniture frame, assembling kit for a furniture support and construction set for assembling a piece of furniture
Elément de liaison pour cadre de meuble, ensemble d'assemblage pour support de meuble et jeu de construction pour l'assemblage d'un meuble

(30) Priorität: 20.09.1996 DE 19638692; 30.01.1997 DE 29701559 U
(43) Veröffentlichungstag der Anmeldung: 25.03.1998
(73) Patentinhaber: WINI Büromöbel Georg Schmidt GmbH & Co. KG, 31863 Coppenbrügge (DE)
(72) Erfinder: Emde, Gerald, 31020 Salzhemmendorf (DE); Fangmann, Michael, 31863 Coppenbrügge (DE)
(74) Vertreter: von Samson-Himmelstjerna, Friedrich R., Dipl.-Phys.

(56) Entgegenhaltungen:
- WO-A-93/19639
- FR-A- 2 665 228

## Beschreibung

Die Erfindung betrifft ein Koppelelement für den Zusammenbau eines Möbelgestells bzw. Möbelrahmens, insbesondere eines Arbeitstischgestells, nach dem Oberbegriff des Anspruchs 1 (siehe FR-A-2 665 228). Ferner betrifft die Erfindung ein Tischgestell, einen Bausatz für den Zusammenbau eines Möbelständers sowie einen Baukasten für den Zusammenbau eines Möbelstücks, insbesondere eines Arbeitstisches.

Nach der traditionellen Bauart von Möbeln, insbesondere von Büromöbeln, weisen diese meist ein fest vorgegebenens, aus Längsstreben, Ouerträger und Ständerbeinen bestehendes Gestell auf, an dem Auflageflächen und ggf. Seitenflächen, z.B. eine Tischplatte, eine Sitzfläche, etc., angebracht sind. Solche Möbelsysteme sind daher in ihrer Gesamtheit einer bestimmten Stellsituation, z.B. hinsichtlich Stellraum insgesamt, vorhandener Stellfläche, Verwendungsart, etc. individuell angepaßt. Dies wirkt sich insbesondere nachteilig in einer Büroumgebung aus, wo Büromöbel auch veränderlichen Arbeitsanforderungen gerecht werden müssen.

In der DE 44 06 248 A1 ist zwar ein Bürotisch beschrieben, dessen Gestell aus zwei zueinander parallelen Längsprofilen und mindestens zwei Querbrücken besteht, die in Längsrichtung entlang der Längsprofile und - in Teilabschnitte unterteilt - auch in Querrichtung entlang von Querstreben verschiebbar sind. Diese Verschiebbarkeit in Längs- und ggf. auch in Querrichtung wird durch eine aufwendige trapezförmige Nut/Feder-Verbindung zwischen den Seitenkanten der Querbrücken und den Längs- bzw. Querstreben gewährleistet. Hierdurch wird zwar eine gewisse Flexibilität in bezug auf unterschiedlich große Tischplatten erreicht. Jedoch schließt die relativ aufwendige Verbindungstechnik des Rahmens weitere Anbindungsstellen für andere Möbelelemente und damit weitere Einsatzmöglichkeiten dieses Tisches aus.

Ferner wird auf die DE 36 25 136 C1 verwiesen, welche einen Arbeitstisch offenbart, dessen Gestell aus zwei Ständern, einem Längsträger und mehreren Tragarmen besteht. Dabei sind die Profilstäbe der Ständer an ihrem oberen Ende über ein Koppelelement in Form eines Winkelstückes mit den Profilstäben des Längsträgers verbunden. Andere Anbindungsmöglichkeiten für weitere Möbelelemente als die der Ständer und des Längsträgers weist das genannte Koppelelement nicht auf.

Die vorliegende Erfindung zielt darauf ab, die Möglichkeit zu schaffen, Möbelsysteme, insbesondere Büromöbel, einfach und schnell veränderten Anforderungen anzupassen.

Die Erfindung erreicht dieses Ziel durch die Gegenstände der Ansprüche 1, 6, 10 und 16. Weitere Ausführungen der Erfindung sind in den abhängigen Ansprüchen beschrieben.

Danach sind bei einem Koppelelement der eingangs genannten Art vorgesehen: in Längsrichtung verlaufende Steckanbindungen zur Aufnahme der Längsträger; in Querrichtung verlaufende Verbindungsabschnitte zur Aufnahme einer Abdeckplatte, insbesondere Tischplatte; mehrere in Querrichtung versetzte Anbindungsstellen für den oder die Ständer oder für andersartige Stützelemente, z.B. Container; und eine oder mehrere Steckanbindungen an einer oder jeder Stirnseite des Koppelelements, über welche zusätzliche Gestell- oder Möbelelemente durch eine Steckverbindung ankoppelbar sind.

Auf diese Weise wird die Verbindung zwischen allen wesentlichen Elementen eines Möbelstücks durch ein zentrales Konstruktionselement, nämlich das erfindungsgemäße Koppelelement, erreicht. Dadurch ist zum einen eine besonders einfache, da übersichtliche, von jedermann durchführbare und genaue Montage eines Möbelstücks möglich. Andererseits erhöht ein zentrales Koppelelement die Torisons- und Biegesteifigkeit des Möbelgestells insgesamt. Schließlich sind auch die Herstellungskosten geringer, da eine Vielzahl unterschiedlicher Koppelstücke zwischen verschiedenen Möbel- bzw. Gestellabschnitten wegfallen.

Auch ein Austausch einzelner Bauteile, z.B. eines Längsträgers oder eines Ständers, ist übersichtlich und schnell durchführbar, ohne das gesamte Möbelgestell auseinanderbauen zu müssen.

Da erfindungsgemäße Koppelelement dient aber nicht nur der Aufnahme der zum einem Möbelgegestell unverzichtbar gehörenden Elemente, sonder auch anderer Gestell- bzw. Möbelelemente, welche über die stirnseitigen Steckanbindungen verbindbar sind. Beispiele für derartige Ansteckelemente werden nachfolgend in Verbindung mit dem erfindungsgemäßen Baukasten genannt.

Bei einer Varainte sind sämtliche Anbindungs- bzw. Befestigungsstellen des Koppelelements symmetrisch zu einer senkrecht zum Koppelelement verlaufenden Mittellinie angeordnet sind. Hierdurch sind die Koppelelemente vorteilhaft beidseitig, d.h. sowohl als linkes als auch als rechtes Gestellelement verwendbar. Dies gilt entsprechend für die übrigen Elemente des erfindungsgemäßen Möbelgestells.

Bei einer bevorzugten Variante sind die Steckanbindungen zur Aufnahme der Längsträger durchgehende Klemmverbindungen, in welche jeder Längsträger bis zu einem Anschlag eingeschoben und über eine von oben verschraubbare Klemmplatte gehalten wird. Eine derartige Verbindungsstelle ist mit wenigen Handgriffen schnell bedienbar und zeichnet sich durch eine hohe Stabilität und Flexibilität aus. Mehrere Längsträger können auch hintereinander in Längsrichtung miteinander gekoppelt werden. Etwa dadurch, daß ein Längsträger von der einen Seite etwa zur Hälfte in die Klemmverbindung hineinragt, und ein anderer Längsträger von der anderen Seite ebenfalls etwa zur Hälfte in die genannte Klemmverbindung hineinragt. Beide Längsträger sind über eine gemeinsame Klemmplatte fixiert. Denkbar ist auch, daß ein Längsträger durch eine Klemmverbindung des Koppelelements vollständig hindurchgeschoben wird, für den Fall, daß mehrere Koppelelemente in einem Abstand hintereinander angeordnet sind, etwa bei mit hohem Gewicht belasteten Arbeitstischen.

Insbesondere bei langen oder verketteten Tischen mit mehreren Tischplattenabschnitten kann diese genannte Klemmverbindung auch zur Aufnahme einer weiteren Verkettungsauflage verwendet werden, welche in wenigstens zwei Klemmverbindungen an dem Koppelelement von einer - der Längsträgerseite gegenüberleienden Seite - eingeschoben werden. Die Verkettungsauflage dient z.B. als Auflage für eine weitere Tischplatte, aber auch für die seitliche Anbindung, z.B. eines integrierten Steharbeitsplatzes.

Vorteilhaft sind die Koppelabschnitte für die Anbindung der Deckplatte als eine oder mehrere neben- und/oder hintereinander angeordnete, in Querrichtung verlaufende Nuten ausgebildet, derart, daß die Deckplatte in Querrichtung verschiebbar befestigt ist. Vorzugsweise ist dabei die oder jede Nut derart geformt, z.B. trapezförmig oder umgekehrte T-förmig, daß ein Befestigungsmittel an der Unterseite der Deckplatte zumindest weitgehend hintergriffen wird. Auch hierdurch läßt sich die Deckplatte, z.B. die Tischplatte eines Arbeitstisches, besonders einfach und positionsgerecht auf einem Tischgestell montieren. In der montierten Position bleibt die Tischplatte dennoch in Querrichtung verschiebbar, so daß ein etwaiger, entlang eines Längsträger verlaufender Kabelkanal ohne weiteres zugänglich ist.

Ferner schafft die Erfindung ein Tischgestell, insbesondere für einen Arbeitstisch, mit wenigstens einem Längsträger und wenigstens zwei Koppelelementen der zuvor beschriebenen Art als Querträger, an denen jeweils ein oder mehrere Tischbeine angekoppelt sind, wobei die Koppelelemente jeweils an einer oder jeder ihrer Stirnseiten über Koppelabschnitte mit Koppelelementen eines weiteren gleichartigen Tischgestells verbindbar sind.

Auf diese Weise lassen sich zwei oder mehrere Tischgestelle über die stirnseitigen Koppelabschnitte der Koppelelemente bzw. Querträger miteinander koppeln bzw. verketten. Der erfindungsmäße Tischgestell ist besonders geeignet für einen Büroarbeitstisch, da es veränderlichen Anforderungen an benötigter Arbeitsfläche nahezu beliebig anpaßbar ist. Es brauch hierfür lediglich ein erfindungsgemäßes Tischgestell an dessen Querträgerkopplung mit einem weiteren benachbartes Tischgestell verbunden zu werden, und dieses wiederum in entsprechender Weise mit einem nächsten Tischgestell, usw., um hierdurch modul- bzw. bausatzartig einen an eine vorgefundene Stellfläche angepaßten Mehrfacharbeitsplatz zu erhalten. Die Elemente des Tischgestells, nämlich Querträger, Längsträger und Tischbeine, können dabei stets dieselben Dimensionen haben, d.h. sie können kostengünstig hergestellt, gelagert und transportiert werden.

Aufgrund der stirnseitigen Ankopplung einzelner Tischgestelle bzw. Tischgestellabschnitte ist der resultierende Mehrfach-Tisch besonders einfach, übersichtlich und von jedermann durchführbar mit der gewünschten Tischfläche, insbesondere Arbeitsfläche, montierbar.

Bleibt eine stirnseitige Steckanbindung an einem Querträger, besser Querträgerpaar, des erfindungsgemäßen Tischgestells offen, d.h. wird dort kein weiteres Tischgestell angekoppelt, so kann eine solche Steckanbindung zweckmäßig auch zur Ankopplung anderer Gestell- bzw. Möbelelemente verwendet werden. Beispiele für derartige Ansteckelemente sind: z.B. über einen Flachstahlrahmen gehaltene Fußraumansteckplatten, Ablagebords oder Sichtschutzplatten.

Bevorzugt sind die stirnseitigen Koppelabschnitte jedes Querträgers des erfindungsgemäßen Tischgestells als Steckanbindung in Form eines - quer zur Stirnseite des Querträgers und damit im wesentlichen quer zur Tischplattenkante verlaufenden - einseitig offenen Kanals ausgebildet, in den ein Verkettungselement einsetzbar ist. Als kostengünstige Variante ist das Verkettungselement ein Flachstahlstab mit einer dem Querschnitt der Steckanbindung angepaßten Querschnittsform. Eine solche Ausbildung der Querträgerkopplung ist mit wenigen Handgriffen schnell bedienbar, d.h. zusammensetzbar und wieder lösbar, und zeichnet sich durch eine hohe Stabilität sowie Torsions- bzw. Biegesteifigkeit aus.

Die Stabilität des modulartig aufgebauten Mehrfachgestells wird weiter dadurch verbessert, daß das Verkettungselement über ein am Querträger angeordnetes Klemmstück mit dem Querträger verschraubbar ist.

Bei einer weiteren bevorzugten Variante weist die einseitig offene Steckanbindung an der Stirnseite des Querträgers einen Anschlag in einer solchen Tiefe auf, d.h. in einem Abstand von der Stirnseite nach hinten versetzt, daß bei vollständig eingesetztem Verkettungselement die jeweils gekoppelten Querträger mit ihren Stirnflächen aneinanderstoßen. Auch dies erleichtert die Kopplung benachbarter Tischgestelle bzw. Gestellabschnitte, da sich der resultierende Abstand gewissermaßen von selbst einstellt.

Dem Bausatzcharakter des erfindungsgemäßen Tischgestelles entspricht es, daß jedem einzelnen Tischgestell(abschnitt) eine Tischplatte bzw. ein Tischplattenabschnitt zugeordnet ist. Dennoch kann es zweckmäßig oder aus ästhetischen Gründen erwünscht sein, die einzelnen Tischplatten der verketteten Gestelle durch eine einzige der Gesamttischfläche entsprechenden Tischplatte zu ersetzen.

Aufgrund der mehreren in Querrichtung der Querträger versetzten Anbindungsstellen für Tischbeine kann eine geeignete Position des Tischbeines je nach den vorgefundenen Gegebenheiten auch erst nach Verkettung mehrerer erfindungsgemäßer Tischgestelle ausgewählt oder später ohne weiteres verändert werden. Je nach Größe und Belastung des verketteten Tisches können auch zusätzliche Tischbeine, etwa in unmittelbarer Nähe der stirnseitigen Kopplung der Tischgestelle angeordnet werden.

Die Erfindung stellt ferner einen Bausatz für den Zusammenbau eines Möbelständers zur Verfügung, wobei zwei oder mehrere derartige Ständer z.B. eine Arbeitsplatte eines Arbeitstisches tragen. Dieser Bausatz umfaßt folgende Grundbausteine:
- ein Koppelelement der zuvor genannten Art;
- wenigstens zwei Ständerbeine,
- mehrere Fußausleger - teils mit denselben, teils mit unterschiedlichen spezifische Parameter, z.B. unterschiedlicher Länge, Form, etc.,
wobei die Ständerbeine am Koppelelement über in Querrichtung versetzte Anbindungsstellen und wahlweise jeweils mit einem Fußausleger an dem unteren Ende des jeweiligen Ständerbeines lösbar verbindbar sind.

Mit den (wenigen) genannten Grundbausteinen des erfindungsgemäßen Bausatzes lassen sich verschiedene Ständertypen realisieren. Ein bestimmter Ständertyp kann, je nach den vorgefundenen Gegebenheiten auch erste am Ort des Zusammenbaus gewählt oder später ohne weiteres in einen anderen Ständertyp umgebaut werden. Eine ausreichende Beinfreiheit des Benutzers wird beispielsweise dadurch gewährt, daß eines der Standbeine von der Vorderkante des Koppelelements nach hinten zurückversetzt wird, was durch die verteilten Ständerbein-Anbindungsstellen im Koppelelement gewährleistet ist. Beispiele für Ständervarianten, wie sie durch den erfindungsgemäßen Bausatz realisiert werden können, sind: Zwei- bzw. Vierfußständer, C-Fußständer und Mittelsäulenständer. Dabei läßt sich ein Zwei- bzw. Vierfußständer mit wenigen Handgriffen zu einem C-Fußständer oder einem Mittelsäulenständer umrüsten, wie später näher erläutert wird.

Die Anzahl der möglichen Ständervarianten läßt sich besonders vorteilhaft dadurch erhöhen, daß die Ständerbeine stufenlos und teleskopartig in der Höhe verstellbar sind, wobei ein Innenprofil in einem Außenprofil - beide z.B. aus Aluminium - teleskopartig geführt und beide Profile über einen z.B. T-Klemmelement gegeneinander fixierbar sind. Die Optik wird dadurch verbessert, daß vorzugsweise eine das Außenprofil umgebende und in Längsrichtung verschiebbare Manschette vorgesehen ist, welche wenigstens den Höheneinstellungsbereich abdeckt.

Vorzugweise sind die Innen- und Außenprofile mit einem im wesentlichen runden, an gegenüberliegenden Stellen nach außen gewölbten Querschnitt ausgebildet. Ferner sind an der äußeren Oberfläche des Innenprofils vorzugsweise mehrere, in Längsrichtung verlaufende Rippen und/oder Aussparungen vorgesehen. Hierdurch läßt sich das Innenprofil einerseits leicht, d.h. ohne Verkeilung, führen und in der Höhe stufenlos positionieren und andererseits bei fester Position mit dem Außenprofil positionssicher verklemmen.

Vorzugsweise umfaßt die erfindungsgemäße Ständer-Bausatz auch unterschiedliche Blenden, die für die Montage zwischen zwei Ständerbeinen vorgesehen sind. Eine derartige Blende ist in ihrer Breite dem Abstand der Ständerbausteine auf dem Koppelelement angepaßt und läßt sich vorzugsweise in der Höhe verstellen. Hierfür sind zwei Blendenabschnitte vorgesehen, wobei ein Blendenabschnitt im anderen Blendenabschnitt schienenförmig geführt ist.

Vorzugsweise ist ein Ständerbein des erfindungsgemäßen Ständer-Bausatzes über eine Verbindungsvorrichtung mit einem ersten Element, einem zweiten Element und einem Verbindungselement mit anderen Bausteinen lösbar verbindbar ist. Dabei ist das erste Element unmittelbar am Ständerbein und das zweite Element am jeweiligen Baustein angeordnet oder einstückig mit diesem ausgebildet. Das erste Element und das Verbindungselement weisen Ansätze/Aussparungen auf, die nut- bzw. ferderartig im gegenseitigen Eingriff bringbar sind und dabei einander hintergreifen, derart, daß das erste Element und das Verbindungselement relativ zueinander in einer Richtung (Verschiebungsrichtung) verschiebbar und in Richtungen quer zur Verschiebungsrichtung fixiert sind. Ferner ist das zweite Element so ausgebildet ist, daß es sich am ersten abstützt und mit dem Verbindungselement koppelbar ausgebildet ist. Zur Fixierung der Verbindung ist der Abstand zwischen zweitem Element und Verbindungselement in Abstützrichtung veränderbar.

Diese Verbindungsvorrichtung hat den Vorteil, daß das Ständerbein mit verschiedenen weiteren Bausteinen gekoppelt werden kann, wobei die Kopplungsposition entlang der Erstreckung in Verschiebungsrichtung der Ansätze/Aussparungen im wesentlichen frei wählbar ist. Vorzugsweise verlaufen die z.B. T-förmigen Ansätze/Aussparungen an der äußeren Oberfläche nahezu über den gesamten Umfang des Ständerbeines und bieten mehrere Anbindungsmöglichkeiten in unterschiedlichen Winkeln zum Ständerbein. Ein Sektorabschnitt kann für die Anbindung z.B. für einen Fußausleger, aber ggf. auch für eine Beinraumblende, eine Tresenblende oder für eine Applikationsblende genutzt werden. Ein anderere Sektorabschniit bietet die Anbindungsmöglichkeit etwa für eine Beinraumblende oder eine Kabelkanalblende für einen C-Fußständer. Außerdem liegt im fixierten Zustand eine reibschlüssige Verbindung sowohl zwischen den Ansätzen/Vorsprüngen des ersten Elements des Ständerbeins und des Verbindungselements als auch zwischen dem ersten Element und dem zweiten Element vor. Die Kopplung weist somit bei einfachem Aufbau eine hohe Stabilität auf.

Ferner schlägt die Erfindung einen Baukasten für den Zusammenbau eines Möbelstücks, insbesondere eines Arbeitstisches, dessen Gestell wenigstens einen Längsträger und wenigstens zwei Querträger aufweist, an denen jeweils ein oder mehrere Ständer angeordnet sind, mit folgendem Bausteinen:
- wenigstens zwei Koppelelemente der zuvor beschriebenen Art als Querträger;
- mehrere Längsträger teils derselben, teils unterschiedlicher spezifischer Parameter, z.B. mit unterschiedlichen Längen, Profilstärken, etc.;
- mehrere Ständer, welche nach dem oben genannten Ständer-Bausatz aufgebaut sind;
wobei ausgewählte Längsträger und Ständer über ein oder mehrere Koppelelemente wieder lösbar zu dem Möbelstück verbindbar sind.

Dieser Baukasten bietet mit seinen Grundbausteinen die Möglichkeit, daß ein Möbelstück sowohl in der Planung und Produktion, aber auch nach Aufstellung des Möbelstückes veränderlichen Anforderungen einfach und schnell angepaßt werden kann: Je nach den Randbedingungen einer vorgefundenen Situation - z.B. hinsichtlich vorhandener Stellfläche, Arbeitsanforderung, Arbeitsplatztyp, etc. - werden die genannten Grundbausteine unterschiedlicher spezifische Parameter ausgewählt und mit Hilfe eines oder mehrerer Koppelelemente zu dem gewünschten Möbelgestell zusammengebaut.

Die Variabilität des vorgeschlagenen Systems wird weiter vorteilhaft dadurch erhöht, daß auch verschiedenartige Ansteck-Bausteine vorgesehen sind, welche über die Steckanbindung an der Stirnseite eines oder mehrere Koppelelemente z.B. über einen Flachstahlrahmen anbindbar sind. Solche Ansteckelemente sind z.B. eine Fußraumansteckplatte, ein Ablagebord oder eine Sichtschutzplatte. Je nach Bedarf lassen sich die Ansteckelemente auf beiden Stirnseiten des Koppelelements ankoppleln und gegebenenfalls in der Höhe über eine Nivellierschraube ausrichten.

Vor allem bei Arbeitstischen in einem Büro ist es sinnvoll, elektrische Kabel zur Elektrifizierung des Arbeitstisches einheitlich in einem sog. Kabelkanal zu führen. Hierfür sieht der erfindungsgemäße Baukasten mehrere in Längsrichtung verlaufende Kanalrinnen vor, die jeweils mit ihrer Hinterkante einen der Längsträger umgreifen und ggf. zusätzlich an der Vorderkante über einen bolzenförmigen Vorsprung in eine Nut auf dem Koppelelement eingreifen. Ein derartiger Kabelkanal wird vorteilhaft von tragenden Elementen des erfindungsgemäßen Möbelgestells gehalten. Darüberhinaus biete er genügend Raum für etwaige Kabelüberlängen. Vorzugsweise sind unterschiedliche Kanalrinnen baukastenartig aus Steckelementen aufgebaut.

Zusammenfassend bietet somit das erfindungsgemäße Möbelsystem folgende Vorteile:
- eine hohe Flexibilität durch den modularen Aufbau;
- ein sehr stabiles Möbelgestell einerseits und eine hohe Wandelbarkeit des Gestells mit den genannten Ständer-Bausteinen andererseits;
- keine linken oder rechten Gestell- bzw. Ständerteile;
- leichte, fast werkzeugfreie Montage;
- vereinfachte(r) Lagerhaltung und Transport;
- einfache Elektrifizierung etwa eines Arbeitsplatzes in Verbindung mit einer guten Zugänglichkeit des Kabelkanals aufgrund der verschiebbaren Abdeckplatte; und
- eine Vielzahl von Anbindungsmöglichkeiten z.B. an den Ständerbeinen aufgrund der flexiblen Verbindungstechnik.
Weitere Vorteile und Ausgestaltungen der Erfindung ergeben sich aus der nachfolgenden Beschreibung bevorzugter Ausführungsbeispiele. In der Beschreibung wird auf die beigefügte schematische Zeichnung Bezug genommen. In der Zeichnung zeigen:
- Fig. 1: eine perspektivische Darstellung eines erfindungsgemäßen Koppelelementes für den Zusammenbau eines Arbeitstischgestells;
- Fig. 2: eine perspektivische Ansicht eines erfindungsgemäßen Arbeitstisches mit Koppelelementen nach Fig. 1;
- Fig. 3: einen Teilquerschnitt durch einen Kabelkanal eines erfindungsgemäßen Arbeitstisches;
- Fig. 4a,b: eine Seitenansicht auf zwei Varianten eines er findungsgemäßen Ständers;
- Fig. 5a,b: eine perspektivische Ansicht (Fig. 5a) und eine Querschnittsansicht (Fig. 5b) einer Variante eines Ständerbeins;
- Fig. 6a,b: eine Seiten- und Querschnittsansicht einer erfindungsgemäßen Verbindungsvorrichtung zwischen einem Ständerbein und einem Fußausleger; und
- Fig. 7: eine perspektivische Gesamtübersicht eines erfindungsgemäßen Baukastens zum Zusammenbau eines Arbeitstisches;
- Fig. 8: eine perspektivische Ansicht zweier erfindungsgemäßer Tischgestelle in Arbeitsaufstellung zur Verkettung derselben; und
- Fig. 9: die Tischgestelle gemäß Fig. 8 im verketteten Zustand.

Im nachfolgenden wird die Erfindung anhand eines Arbeitstisches beschrieben. Dies ist jedoch nicht einschränkend zu verstehen, da die vorliegende Erfindung ohne weiteres auch bei anderen Möbelstücken oder Einrichtungsgegenständen mit einem vergleichbaren Möbelgestell anwendbar ist. Ferner werden in den nachfolgenden Ausführungsbeispielen entsprechende Möbelteile mit denselben Bezugszeichen gekennzeichnet.

In Fig. 1 ist eine balkenförmiges Koppelelement 2 - auch Adaptionsbalken genannt - perspektivisch dargestellt und zwar in üblicher Arbeitsaufstellung (linke Bildhälfte) und demgegenüber um 180 Grad um dessen Längsachse gedreht (rechte Bildhälfte). Wie aus den nachfolgenden Figuren deutlich hervorgeht, ist dieses Koppelelement 2 unterhalb einer Tischplatte angeordnet und dient als Aufnahme für sämtliche Arbeitstischelemente, d.h. die genannte Tischplatte, Längsträger und Ständerbeine des Tischgestells sowie unterschiedliche Ansteckbauteile.

Das Koppelelement 2 umfaßt zwei parallel verlaufende Durchgangsöffnungen 4 zur Aufnahme von Längsträgern eines Tischgestells. Die Längsträger sind von der Seite in die Durchgangsöffnung 4 bis zu einem (hier nicht dargestellten) Anschlag einschiebbar und jeweils über eine Klemmplatte stabil fixierbar. Diese liegt jeweils durch die Öffnungen 5 am Koppelelement 2 von oben auf dem jeweiligen Längsträger auf und ist mit dem Koppelelement 2 verschraubbar. Entlang des balkenförmigen Koppelelements 2 sind mehrere Durchgangsbohrungen 6 für die Anbindung von Ständerbeinen vorgesehen. Dabei werden die Ständerbeine durch Schrauben, welche durch die Bohrungen 6 von oben nach unten hindurchgeführt werden, gehalten. Wie dargestellt, können die Ständerbeine in fünf verschiedenen Positionen entlang des Koppelelements 2 angebracht und somit an die gewünschte Beinfreiheit angepaßt werden.

Anstelle der genannten Standbeine können selbstverständlich auch andere Standelemente, z.B. etwaige Containerbehälter eingesetzt werden. Hierfür sind im Koppelelement 2 an der Unterseite Öffnungen 7 vorgesehen, in welche geeignete Adapter, z.B. aus Kunststoff eingeschoben werden und auf etwa einem Container aufliegen.

Wie aus der linken Bildhälfte in Fig. 1 hervorgeht, besitzt das Koppelelement 2 in Kantennähe eine im wesentlichen senkrecht zu den Durchgangsbohrungen 4 verlaufende Gleitbahn in Form von drei hintereinander angeordneten Nuten 8. Diese dienen zur entlang der Gleitbahn verschiebbaren Befestigung einer (hier nicht dargestellten) Tischplatte. Hierfür ist die Tischplatte an ihrer Unterseite mit vorstehenden Bolzen ausgestattet, deren Kopf in die Nuten 8 hineinragt und von diesen hintergriffen wird. Zum Einführen der Befestigungselemente in die Nuten 8 sind an den Enden dieser Nuten 8 kreisförmige Öffnungen 9 vorgesehen, in welche die Befestigungsbolzen mit ihren Köpfen von oben eingeführt und ggf. in Richtung der Gleitbahn zur gewünschten Position verschoben werden.

An der vorderen und hinteren Stirnseite des Koppelelements 2 ist jeweils in Kantennähe eine Anbindungsstelle 11 in Form eines einseitig offenen Kanals für die Aufnahme von Ansteckelementen vorgesehen. Hierfür wird stirnseitig in die Anbindungsstelle 11 z.B. ein im wesentlich rechteckiger Flachstahl eingeschoben und über eine Fixierschraube befestigt. Ein solcher Flachstahl dient z.B. als Träger für Ansteckplatten, Sichtschutzplatten, Ablagebords etc..

Das Koppelelement in Fig. 1 ist ein Extrudergußteil aus Aluminium, in welchem die unterschiedlichen Anbindungsstellen für Gestellträger, Ständerbeine und Ansteckelemente ohne gegenseitige Beeinträchtigung der Befestigungsstabilität untergebracht sind.

Wie aus der Darstellung in Fig. 1 ferner hervorgeht, sind die unterschiedlichen Anbindungsstellen 4, 6, 7, 8 und 11 an bzw. in dem Koppelelement 2 derart angeordnet (z.B. symmetrisch zu der zu den Durchgangsöffnungen 4 parallelen Mittellinie), daß das Koppelelement 2 beidseitig, d.h. sowohl als linkes als auch als rechtes Gestellelement verwendbar ist. Dies gilt entsprechend für die übrigen Verkettungselemente des Gestells.

Fig. 2 zeigt eine schematische Darstellung der wesentlichen Teile eines Arbeitstisches. Dabei besteht das Tischgestell aus zwei Koppelelementen 2 der zuvor beschriebenen Art, welche durch zwei parallel verlaufende Längsträger 15 miteinander verbunden sind. Die Längsträger sind dabei in den Durchgangsöffnungen 4 der Koppelelemente 2, wie in Fig. 1 beschrieben, aufgenommen. An den Koppelelementen 2 sind jeweils zwei Ständerbeine 14 an den äußersten Beinanbindungsstellen 6 des Koppelelements 2 montiert.

In einer bevorzugten Variante wird auf der den Längsträgern 15 abgewandten Seite des Koppelelements 2 eine (hier nicht dargestellte) Verkettungsauflage in Form einer parallel zum Koppelelement verlaufenden Eckprofilleiste ebenfalls in die Durchgangsöffnungen 4 eingeschoben und über die genannte Klemmplatte gemeinsam mit dem jeweiligen gegenüberliegenden Längsträger 15 verschraubt. Die Verkettungsauflage dient als Auflagefläche für weitere Möbelelemente, etwa weiteren Tischplattenabschnitten bei verketteten Tischen oder auch der Anbindung für einen sich an einen Arbeitstisch anschließenden Steharbeitsplatz. Vorzugsweise lassen sich etwaige Ansatzplatten in der Höhe über Nivellierschrauben ausrichten.

Das resultierende Tischgestell gemäß Fig. 2 dient als Auflagefläche für eine (mit gestrichelten Linien angedeutete) Tischplatte 17, welche entlang der Gleitbahn 8 auf den Koppelelementen 2 in Richtung des eingezeichneten Doppelpfeils P hin und her verschiebbar ist. Das gezeigte Tischgestell umfaßt weiter einen Kabelkanal für die Unterbringung der elektrischen Zuleitungen für die Elektrifizierung des Arbeitsplatzes. Der Kabelkanal besteht aus einer Kanalrinne 18, welche über die gesamte Länge der Längsträger 15 verläuft und einen im wesentlichen U-förmigen Querschnitt aufweist. Ferner umfaßt der Kabelkanal ein horizontales Zuleitungsrohr 19, welches in Richtung der Ständerbeine aufgestellt ist und sich an einem benachbarten Ständerbein z.B. über die nachfolgend beschriebene Verbindungsvorrichtung befestigen.

Insgesamt wird die elektrische Zuleitung komplett horizontal und vertikal geführt und ist ggf. mit einer integrierten Zugentlastung ausgestattet.

Eine Detailansicht des in Fig. 2 ersichtlichen Kabelkanals zeigt der Querschnitt in Fig. 3. Dort liegt die Tischplatte 17 auf dem Koppelelement 2 auf und ist - wie angedeutet - in Querrichtung verschoben, um einen Zugang zu dem Kabelkanal zu verschaffen. Der Kabelkanal besteht aus der Kanalrinne 18, welche mit ihrem vorderen Kantenabschnitt 20 auf einem Längsträger 15 aufliegt und an dem hinteren Kantenabschnitt 22 über einen Bolzen 23 in eine nach oben hin offene Nut 24 hineingreift.

Die über die gesamte Länge der Längsträger 15 verlaufende Kanalrinne 18 bietet demnach genügend Raum auch für etwaige Kabelüberlängen. Ferner ist an geeigneter Stelle eine Dreifach-Steckdose 25 im Bodenbereich der Kanalrinne 18 vorzugsweise unter 30 Grad zum Kanalboden montiert. Der Boden der Kanalrinne 18 verfügt dabei über eine im wesentlichen rechteckige Öffnung, durch welche die Steckdose 25 hindurchragt und über eine Halterung 26, welche innen im Kanal über die genannte Öffnung hinausragt, gehalten wird. Selbstverständlich kann die Steckdose 25 auch nachträglich montiert oder mit weiteren Steckdosen erweitert werden.

Nach der Erfindung lassen sich verschiedenartige Ständertypen mit denselben Elementen realisieren. Hierfür stellt die Erfindung einen Baukasten für den Zusammenbau eines Ständers etwa für einen Arbeitstisch zur Verfügung, beispielsweise mit folgenden Grundbausteinen: einem Koppelelement 2 nach Fig. 1; wenigstens zwei Ständerbeinen 14 der in Fig. 2 gezeigten Art und wenigstens zwei Fußausleger für derartige Ständerbeine.

Mit Hilfe dieses Bausatzes läßt sich beispielsweise der in Fig. 4a dargestellte Zweifuß-Ständer realisieren: Dabei sind Ständerbeine 14 an gegenüberliegenden äußersten (in der Zeichnung verdeckten) Beinanbindungsstellen 6 eines Koppelelements 2 angebracht. Überträgt man diesen Zweifuß-Ständer auf den in Fig. 2 dargestellten Arbeitstisch, resultiert daraus ein klassisches Vierfuß-Gestell.

Aufgrund des modularen Aufbaus des Ständers in Fig. 4a und der vorgesehenen einfach lösbaren Verbindung zwischen den einzelnen Grundbausteinen läßt sich der Zweifuß-Ständer einfach und schnell in den in Fig. 4b dargestellten C-Fuß-Ständer umrüsten. Hierfür wird das vordere, d.h. dem Benutzer zugewandte Ständerbein 14 in Fig. 4a entlang des Koppelelements 2 nach hinten zu einem der weiteren Beinanbindungsstellen 6 (vgl. Fig. 1) versetzt. Zusätzlich wird dieses Standbein 14 und an seinem unteren Ende mit einer Stütze in Form eines Fußauslegers 30 versehen. Der resultierende Ständer ist nach vorne hin offen und wird als C-Fußständer bezeichnet. Die Anbindung des Fußauslegers 30 ist in einem Detailausschnitt vergrößert dargestellt. Die hierfür verwendete Verbindungstechnik wird in Zusammenhang mit den Figuren 6a und 6b näher beschrieben.

Zwischen den Ständerbeinen 14 ist eine Ständerblende 32 vorgesehen, welche in ihrer Breite dem Abstand zwischen den Ständerbeinen 14 angepaßt ist. Die Ständerblende 32 besteht aus einem unteren und einem oberen Abschnitt. Der obere Abschnitt wird dabei von dem unteren Abschnitt an den Seitenkanten derart umgriffen, daß der obere Abschnitt innerhalb des unteren Abschnitts linear verschiebbar ist. Demnach ist die gesamte Ständerblende 32 in der Höhe verstellbar.

Die Ständerblende 32 verdeckt beispielsweise einen zwischen den Ständerbeinen 14, quer dazu verlaufenden Kabelkanal, wodurch die Optik des vorliegenden Arbeitstisches verbessert wird. Mit Hilfe der genannten Grundbausteine dieses Bausatzes läßt sich noch ein weiterer Ständertyp realisieren: Werden die Ständerbeine 14 gegenüber beiden Stirnseiten des Koppelelements 2, d.h. gegenüber der zu den Stirnseiten parallelen Tischkante, nach hinten versetzt an den dort vorgesehenen Beinanbindungen 6 befestigt und an ihren unteren Enden beide jeweils mit einem Fußausleger ausgestattet, so erhält man ein doppel-T-förmiges, sog. Mittelsäulengestell. Die Fußausleger 30, die - ausgehend von den zugehörigen Ständerbeinen 14 - jeweils in entgegengesetzte Richtungen weisen (Doppel-T), sorgen dabei für die nötige Stabilität (vgl. Bezugszeichen 78 in Fig. 7).

Auch hier kann als weiterer Baustein des genannten Bausatzes für den Zusammenbau eines Tischständers eine Ständerblende 32 der zuvor genannten Art vorgesehen sein, welche zwischen den Mittelsäulen-Ständerbeinen 14 angeordnet ist.

Die nächsten Figuren 5a und 5b zeigen perspektivisch (Fig. 5a) und im Querschnitt (Fig. 5b) eine Variante eines Ständerbeins 14, welches in der Höhe stufenlos verstellbar ist. Hierfür verfügt das Ständerbein 14 über ein Aluminium-Innenprofil 34, welches teleskopartig in einem Aluminium-Außenprofil 35 geführt ist. Beide Profile 34, 35 werden bei Erreichen der gewünschten Auszugshöhe über einen (in Fig. 5b angedeuteten) T-Klemmstein 36, der mit seinem Kopf in eine in Längsrichtung des Innenprofils 34 verlaufende Nut 36a eingreift und beispielsweise mit Hilfe von zwei Innensechskantschrauben an dem Außenprofil 35 angezogen wird. Beide Profile 34, 35 werden auf diese Weise gegeneinander verklemmt und halten das Ständerbein 14 in der vorgegebenen Höhe. Aus Gründen der besseren Optik ist ferner eine Manschette 38 vorgesehen, welche auf der Oberfläche des Außenprofils 34 in Längsrichtung verschiebbar ist, um zumindest den Höheneinstellbereich abzudecken.

Gemäß Figur 5b ist das Innenprofil 34 in seinem Querschnitt mit zwei gegenüberliegenden, radial nach außen ragenden Wölbungen 39 ausgestattet, welche von entsprechenden Hohlräumen im Außenprofil 35 aufgenommen sind. Auf diese Weise wird eine effektive Kontaktfläche 37 zwischen Innen- und Außenprofil im geklemmten Zustand erhöht. Andererseits sind an dem - dem Klemmabschnitt gegenüberliegenden Abschnitt - des Innenprofils 34 mehrere in Längsrichtung verlaufende Aussparungen 40 vorgesehen, um ein ungewolltes Verkeilen des Innen- und Außenprofils im freilaufenden Zustand zu verhindern. Ferner ist am Innenprofil 34 im Höhenverstellbereich von außen gut lesbar eine Höhenskala 41 angebracht.

Das Innenprofil wird über eine zentrale Anbindung 42 direkt oder über ein Zwischenstück an das oben genannte Koppelelement 2 befestigt. Das Außenprofil 35 ist ferner an seiner äußeren Oberfläche mit in Längsrichtung verlaufenden T-förmigen Ansätzen bzw. Vorsprüngen 44, 45 versehen, so wie sie im Zusammenhang mit der in nachfolgenden Figuren 6a und 6b dargestellten Verbindungsvorrichtung näher beschrieben sind. Diese T-förmigen Ansätze verlaufen sind nahezu über den gesamten Umfang des Außenprofils verteilt und bieten daher eine Vielzahl von Anbindungsmöglichkeiten an das Ständerbein 14. Die T-Ansätze 44 an dem dem Klemmabschnitt gegenüberlienden Abschnitt des Ständerbeins 14 ermöglichen z.B. die Anbindung für einen Fußausleger, wie in Fig. 4b gezeigt, aber ggf. auch für eine Beinraumblende, eine Tresenblende oder für eine Applikationsblende. Die weiteren T-Ansätze 45 im Bereich des Klemmabschnitts des Ständerbeins 14 bieten die Anbindungsmöglichkeit etwa für eine Beinraumblende oder eine Kabelkanalblende für einen C-Fußständer, wie in Figur 4b gezeigt.

Die Verbindungsvorrichtung gemäß den Figuren 6a und 6b weist ein Längselement 51 und ein Querelement 52 auf. Das Längselement 51 ist hier der untere Abschnitt eines Ständerbeins 14, wie in den Figuren 2 bis 5 gezeigt; das Querelement 52 ist beispielsweise ein Abschnitt eines Fußauslegers 30 gemäß Fig. 4b.

Das Längselement 51 und das Querelement 52 sind über ein krallenförmiges Verbindungselement 53 miteinander fixiert. Das Längselement 51 weist einen i.w. kreisrunden Querschnitt auf und ist in Umfangsrichtung - wie zuvor beschrieben - mit den T-förmigen Ansätzen 44 und 45 versehen. Diese Ansätze 44, 45 erstrecken sich jeweils in Längsrichtung entlang des Ständerbeins 14. Die vorderen Enden 54 der Ansätze 44, 45 sind hinterschnitten, bilden also den Kopf der T-Form, so daß sich nutförmige, im wesentlichen sechseckige Hohlräume 56 zwischen den Ansätzen 44, 45 ergeben.

Das Verbindungselement 53 weist an seiner dem Längselement 51 zugewandten Seite drei (sich in Längsrichtung erstrekkende) federartige Ansätze 57 auf, die mit ihrer abgerundeten Kopfform derart in die Hohlräume 56 hineinragen, daß die Ansätze 57 des Verbindungselements 53 von den vorderen Enden der Ansätze 44, 45 des Längselements 51 hintergriffen werden. Folglich ist das Verbindungselement 53 in Längsrichtung gegenüber dem Längselement 51 verschiebbar, - aber gegen Verschiebung Transversalrichtung, also Radial und/oder Umfangsrichtung, gegenüber dem Längselement 51 fixiert.

Das Verbindungselement 53, das sich in Längsrichtung in einer kanalförmigen Ausnehmung 68 im Querelement 52 fast über die gesamte Höhe des Querelements 52 erstreckt, weist in Kantennähe an seinen Längsenden zwei Gewindebohrungen 58 und 59 auf, die an der den Ansätzen 57 abgewandten Seite des Verbindungselements 53 austreten.

Das Querelement 52 ist über das Verbindungsteil 53 an den Ansätzen 44, 45 des Längselement 51 gekoppelt. Hierzu ist das Querelement 52 funktionell in ein Befestigungsteil 62 und ein Querteil 63 unterteilt: Das Befestigungsteil 62 erstreckt sich parallel zum Längselement 51 und weist zwei gewindelose Bohrungen 64, 65 auf, welche sich in Richtung der Bohrungen 58, 59 fortsetzen. Das Verbindungselement 53 kann somit mit dem Befestigungsteil 62 des Querelements 52 mit zwei Schrauben 66, 67 verschraubt werden.

Im Befestigungsteil 62 ist ferner die sich in Längsrichtung erstreckende Ausnehmung 68 ausgebildet. Die Ausnehmung 68 hat einen i.w. trapezförmigen, dem Querschnitt des Verbindungselements 53 angepaßten Querschnitt und nimmt das Verbindungselement 53 auf.

Durch Drehen der Schrauben 66, 67 wird der Abstand des Verbindungselements 53 zum Querelement 52 in Richtung quer zum Längselement 51, sog. Abstützrichtung, verringert. Die zwei Schrauben 66, 57 verhindern dabei eine Drehung sowie eine Verschiebung in Längsrichtung sowie in Richtugnen quer dazu zwischen Querelement 52 und Verbindungselement 53. Beim Anziehen der Schrauben 66, 67 wirkt eine Radialkraft auf das Querelement 52 in Richtung des Längselements 51. Der Grund hierfür ist, daß das Verbindungselement 53 gegenüber dem Längselement 51 gegen Verschiebung in Radialrichtung fixiert ist.

Wird der Abstand zwischen dem Verbindungselement 53 und dem Querelement 52 weiter veringert, so bewegt sich das Querelement 52 in Radialrichtung zum Längselement 51 hin bis sich das Querelement 52 mit einem Ansatz 69 an Außenflächen 70 der Ansätze 54 des Längselements 51 abstützt. Das Querelement 52 wird so gegen Verschiebung in Radialrichtung festgehalten; zusätzlich kommt es durch das Anziehen der Schrauben 66, 67 zu einem Verklemmen der Ansätze 44, 45 des Längselements 51 mit den Ansätzen 57 des Verbindungselements 53. Dabei entsteht eine reibschlüssige Verbindung zwischen den Kontaktflächen der Ansätze 44, 45 und 57. Dies führt dazu, daß auch eine Verschiebung in Längsrichtung des Verbindungselements 53 relativ zum Längselement 51 verhindert wird. Wegen der in Längsrichtung fixierten Kopplung des Verbindungselements 53 mit dem Querelement 52 führt dies auch zu einer Kopplung des Längselements 51 mit dem Querelement 52 gegen Verschiebung in Längsrichtung.

Das Querelement 52 ist aber auch in den übrigen Raumrichtungen gegenüber dem Längselement 51 über das Verbindungselement 53 fixiert. Diese Fixierung wird von am Querelement 52 angebrachten, sich in Längsrichtung erstreckenden Vorsprüngen 71 unterstützt. Diese erstrecken sich in die von den Ansätzen 44, 45 des Längselements 51 definierten Hohlräume.

Werden die Schrauben 66, 67 gelöst, vergrößert sich der Radialabstand zwischen Querelement 52 und Verbindungselement 53. Die Verklemmung zwischen den Ansätzen 44, 45 und 57 wird gelöst. Das Verbindungselement 53 stützt sich am Längselement 51 ab; dadurch wird das Querelement 52 in Radialrichtung vom Längselement 51 wegbewegt. Die reibschlüssige Verbindung zwischen den Abstützflächen des Querelements 52 und den Außenflächen 70 der Ansätze 44, 45 des Längselements 51 wird aufgehoben. Das Verbindungselement 53 und das Querelement 52 sind dann relativ zum Längselement 51 an diesem in Längsrichtung verschiebbar.

Am Längselement 51 können auch mehrere Querelemente der genannten Art gleichzeitig befestigt werden, wie im Zusammenhang mit Fig. 5b angesprochen. Ferner kann das Querelement 52 durch Auswahl entsprechender Hohlräume 56 am Längselements 51 in verschiedenen Winkellagen angebracht werden. Durch Lösen der Verschraubung, Verschieben des Querelements 52 am Längselement 51 in Längsrichtung und anschließend erneutes Koppeln kann außerdem die relative Längslage des Querelements 52 am Längselement 51 verändert werden. Das führt zu einer Vielzahl verschiedener Einsatzmöglichkeiten dieser Verbindungsvorrichtung.

Figur 7 zeigt noch einen Überblick über unterschiedliche Arbeitstischvarianten, so wie sie erfindungsgemäß nach Art eines Baukastens mit großer Flexibilität und wenigen Arbeitsschritten realisierbar sind. Der dargestellte Baukasten umfaßt dabei:
- wenigstens zwei Koppelelemente 2 der in Fig. 1 gezeigten Art;
- zwei Längsträger 15;
- verschiedene Ständertypen (die sich ihrerseits bausatzartig mit wenigen Bausteinen zusammenstellen lassen, vgl. hierzu Fig. 4b): Zweifuß-Ständer mit und ohne zurückversetztem vorderen Ständerbein 74, 75; C-Fuß-Ständer 76, 77 mit unterschiedlichen Ständerbeinabständen und einen Mittelfußständer 78; oder gleichwertige Bauelemente, z.B. eine Container 79;
- mehrere unterschiedliche Ansteckelemente (welche über die stirnseitige Anbindung am Klemmelement 2 über einen Flachstahl verbindbar sind): eine Fußraumansteckplatte 80, ein Ablagebord 81 und eine Sichtschutzplatte 82. Selbstverständlich lassen sich die genannten Ansteckelemente auf beiden Stirnseiten des Koppelelements 2 anbringen.

Je nach den Gegebenheiten hinsichtlich Platzangebot und Arbeitsplatztyp werden die einzelnen Bausteine ausgewählt und lösbar miteinander verbunden. Insgesamt bietet somit der erfindungsgemäße Arbeitstisch-Baukasten die Möglichkeit, mit wenigen und flexiblen Modulen individuelle Arbeitsplatzsituationen wunschgemäß zu realisieren.

Schließlich zeigt Fig. 8 zwei Tischgestelle A und A' der in Zusammenhang mit Fig. 2 beschriebenen Art, die für die Verkettung in erfindungsgemäßer Art und Weise aufgestellt sind. Jedes der Tischgestelle A, A' besteht aus zwei balkenförmigen Querträgern bzw. Koppelelementen 2, welche durch zwei parallel verlaufende Längsträger 15 miteinander verbunden sind. An der Unterseite der Koppelelemente 2 sind - im Falle des vorderen der beiden Tischgestelle A, A' - jeweils zwei gegenüber der vorderen und hinteren Stirnseite der Koppelemente geringfügig nach hinten versetzt angeordnete Tischbeine 14 montiert. Im Falle des hinteren der beiden Tischgestelle A, A' ist an jedem Koppelelement 2 nur ein gegenüber der hinteren Stirnseite der Koppelelemente 2 geringfügig versetztes Tischbein 14 angebracht.

Jedes Koppelelement 2 der erfindungsgemäßen Tischgestelle dient hier ebenfalls als zentrales Koppelelement für sämtliche Tischelemente, d.h. der Längsträger 15, der Tischbeine 14, der Tischplatte 17 sowie der noch zu beschreibenden Koppelabschnitte zur Verkettung der beiden Tischgestelle A, A'. Hinsichtlich der Ausgestaltung der Koppelelemente 2 und dem Aufbau der Tischgestelle A, A' wird hier auf die Beschreibung in Verbindung mit Fig. 1 und 2 Bezug genommen.

An der vorderen und hinteren Stirnseite jedes Koppelelements 2 ist jeweils in Kantennähe ein Steckanbindungsstelle 11 in Form eines einseitig offenen Kanals für die Aufnahme eines Verkettungselements 13 in Form eines rechteckigen Flachstahlstabes vorgesehen. Die Anbindungsstelle 11 dient der Kopplung bzw. Verkettung der beiden Tischgestelle A, A' der zuvor beschriebebn Art, und zwar über die vorderen bzw. hinteren Stirnseiten der zwei Koppelelemente 2 eines jeweiligen Tischgestells A, A'. Hierfür werden zwei Verkettungslemente 13 in die stirnseitigen Anbindungsstellen 11 der zwei Koppelelement 2 des ersten (vorderen) Tischgestells A bis zum Anschlag des Kanals eingeschoben und über eine an dem jeweiligen Koppelelement 2 anbringbare Fixierschraube oder verschraubbare Klemmplatte festgelegt. Sodann wird das zweite (hintere) Tischgestell A' über den dort ebenfalls vorhandenen stirnseitigen Anbindungsstellen 11 der zwei Koppelelemente 2 mit dem ersten Tischgestell A gekoppelt, und zwar indem beide Koppelelemente 2 des zweiten Tischgestells A' über ihre Anbindungsstellen 11 auf die noch freien Enden der Verkettungselemente 13 des ersten Tischgestells A aufgesetzt, bis zum Anschlag des einseitig offenen Kanals eingeschoben und über eine Fixierschraube oder Steckplatte mit dem jeweiligen Koppelelement 2 befestigt werden.

Im vorliegenden Fall werden hierdurch zwei Tischgestelle A und A' bzw. Tischgestellabschnitte miteinander zu einem "neuen" Tischgestell mit doppelter Arbeitsfläche modulartig gekoppelt. Selbstverständlich können an jeder noch freien Stirnseite der Koppelelement 2 der Tischgestelle A, A' weitere gleichartige Tischgestelle A, ' in derselben Art und Weise angekoppelt werden.

Jedes der dargestellten Tischgestelle A, A' dient als Auflagefläche für jeweils eine (mit gestrichelter Linie angedeutete) Tischplatte 17, welche auf der Oberseite jedes Koppelelements 2 - wie im Zusammenhang mit Fig. 2 beschrieben - befestigt ist.

Fig. 9 zeigt zur Veranschaulichung des erfindungsgemäßen Tischgestellbausatzes die beiden Tischgestelle A und A' von Fig. 8 im zusammengebauten bzw. verketteten Zustand. Darin erkennt man, daß die stirnseitigen Koppelabschnitte an den Koppelelementen 2 derart ausgebildet sind, insbesondere die Länge der Verkettungselemente 13 so gewählt ist, daß bei in die Anbindungsstellen 11 eingesetztem Verkettungselement 13 die in Reihe gekoppelten Koppelelemente 2 mit ihren Stirnseiten fast aneinanderstoßen. Auf jeder Seite der gekoppelten Koppelelemente 2 befinden sich insgesamt drei an deren Unterseite befestigte Tischbeine 14. Aufgrund der Stabilität der hieraus resultierenden Verkettung der Tischgestelle A und A' kann auf die mittleren, in Nähe der aneinanderstoßenden Stirnseiten angeordneten Tischbeine 14 auch verzichtet werden, um weitere Beinfreiheit zu gewinnen.

## Patentansprüche

1. Koppelelement für den Zusammenbau eines Möbelgestells insbesondere eines Arbeitstischgestells, mit wenigstens einem in Längsrichtung verlaufenden Längsträger und wenigstens zwei in Querrichtung verlaufenden Querträgern, an denen jeweils ein oder mehrere Ständer angeordnet sind, wobei das Koppelelement (2) aufweist:
- in Längsrichtung verlaufende Steckanbindungen (4) zur Aufnahme der Längsträger (15);
- in Querrichtung verlaufende Verbindungsabschnitte (8) zur Aufnahme einer Abdeckplatte (17), insbesondere einer Tischplatte;
- mehrere in Querrichtung versetzte Anbindungsstellen (6, 7) für den oder die Ständer;
**gekennzeichnet durch**:
- eine oder mehrere Steckanbindungen (11) an einer oder jeder Stirnseite des Koppelelements (2), über welche zusätzliche Gestell- oder Möbelelemente (80; 81; 82; A, A', 13) **durch** eine Steckverbindung ankoppelbar sind.

2. Koppelelement nach Anspruch 1, **dadurch gekennzeichnet, daß** sämtliche Anbindungs- bzw. Befestigungselemente (6, 7, 8, 11) symmetrisch zu einer senkrecht durch den Koppelelement (4) verlaufenden Mittellinie angeordnet sind.

3. Koppelelement nach Anspruch 1 oder 2, **dadurch gekennzeichnet, daß** die Steckanbindungen (4) zur Aufnahme der Längsträger (15) durchgehende Klemmverbindungen sind, in welche jeder Längsträger (15) bis zu einem Anschlag einschiebbar ist und über eine verschraubbare Klemmplatte gehalten wird.

4. Koppelelement nach einem der vorstehenden Ansprüche, **dadurch gekennzeichnet, daß** die Tischplatten-Befestigungsabschnitte (8) als eine oder mehrere neben- und/oder hintereinander, an der Koppelelementoberseite verlaufende Nute/n ausgebildet sind.

5. Koppelelement nach einem der vorstehenden Ansprüche, **dadurch gekennzeichnet, daß** die Steckanbindung (4) auch zur Aufnahme einer weiteren Verkettungsauflage ausgebildet ist, welche von der den Längsträgern (15) gegenüberliegenden Seite einschiebbar ist.

6. Tischgestell (A), insbesondere für einen Arbeitstisch, mit:
- wenigstens einem Längsträger (15) und
- wenigstens zwei Koppelelementen (2) nach einem der vorstehenden Ansprüche als Querträger, an denen jeweils ein oder mehrere Tischbeine angekoppelt sind,
wobei die Koppelelemente (2) jeweils an einer oder jeder ihrer Stirnseiten über Koppelabschnitte (11) mit Koppelelementen (2) eines weiteren gleichartigen Tischgestells (A') verbindbar sind.

7. Tischgestell nach Anspruch 6, **dadurch gekennzeichnet, daß** jeder Koppelabschnitt (11) als Steckanbindung in Form eines - quer zur Stirnseite des Koppelelements (2) - einseitig offenen Kanals ausgebildet ist, in den ein Verkettungselement (13), z.B. ein Flachstahlstab, einsetzbar ist.

8. Tischgestell nach Anspruch 7, **dadurch gekennzeichnet, daß** die Steckanbindung einen Anschlag in einer solchen Tiefe aufweist, daß bei eingesetztem Verkettungselement (13) stirnseitig gekoppelte Koppelelemente (2) aneinanderstoßen.

9. Tischgestell nach einem der Ansprüche 6 bis 8, **gekennzeichnet durch** eine gemeinsame, auf den gekoppelten Tischgestellen (A, A') aufliegende Tischplatte.

10. Bausatz für den Zusammenbau eines Ständers (76; 77; 78) für ein Möbelstück, insbesondere für einen Arbeitstisch, mit folgenden Bausteinen:
- einem Koppelelement (2) nach einem der Ansprüche 1 bis 5;
- wenigstens zwei Ständerbeinen (14);
- mehrere Fußausleger (30), teils mit denselben, teils mit unterschiedlichen spezifischn Parametern,
wobei die Ständerbeine (14) am Koppelelement (2) über die dort vorgesehenen Anbindungsstellen (6, 7) und jeweils wahlweise ein Fußausleger (30) mit einem Ständerbein (14) lösbar verbindbar ist.

11. Bausatz nach Anspruch 10, **dadurch gekennzeichnet, daß** die Ständerbeine (14) stufenlos und teleskopartig in der Höhe verstellbar sind, wobei ein Innenprofil (34) in einem Außenprofil (35) teleskopartig geführt und beide Profile über ein Klemmelement (36) gegeneinander fixierbar sind.

12. Bausatz nach Anspruch 11, **dadurch gekennzeichnet, daß** die Innen- und Außenprofile (34, 35) mit einem im wesentlichen runden, an gegenüberliegenden Stellen (39) nach außen gewölbten Querschnitt ausgebildet sind.

13. Bausatz nach Anspruch 11 oder 12, **dadurch gekennzeichnet, daß** an der äußeren Oberfläche des Innenprofils (34) mehrere, in Längsrichtung verlaufende Rippen und/oder Aussparungen (44, 45) vorgesehen sind.

14. Bausatz nach einem der Ansprüche 10 bis 13, **dadurch gekennzeichnet, daß** in der Höhe verstellbare Blenden (32) für die Montage zwischen zwei Ständerbeinen (14) vorgesehen sind.

15. Bausatz nach einem der Ansprüche 10 bis 14, **gekennzeichnet durch** eine Verbindungsvorrichtung mit einem ersten Element (51), einem zweiten Element (52) und einem Verbindungselement (53) zum lösbaren Verbinden des Ständerbeins mit anderen Bausteinen, wobei
- das erste Element (51) und das Verbindungselement (53) Ansätze/Aussparungen (44, 45; 57) aufweisen, die nut- bzw. ferderartig im gegenseitigen Eingriff bringbar sind und dabei einander hintergreifen, derart, daß das erste Element (51) und das Verbindungselement (53) relativ zueinander in einer Richtung (Verschiebungsrichtung) verschiebbar und in Richtungen quer zur Verschiebungsrichtung fixiert sind,
- das zweite Element (52) so ausgebildet ist, daß es sich am ersten abstützt und mit dem Verbindungselement (53) koppelbar ausgebildet ist,
- und der Abstand zwischen zweitem Element (52) und Verbindungselement (53) in Abstützrichtung verändert werden kann.

16. Baukasten für den Zusammenbau eines Möbelstücks, dessen Gestell wenigstens zwei Längsträger und wenigstens zwei Querträger aufweist, an denen jeweils ein oder mehrere Ständer angeordnet sind, mit folgenden Bausteinen:
- wenigstens zwei Koppelelemente (2) nach einem der Ansprüche 1 bis 5 als Querträger;
- mehrere Längsträger (15) teils derselben, teils unterschiedlicher spezifischer Parameter;
- mehrere Ständer (77; 78; 79), welche nach dem Bausatz nach einem der Ansprüche 10 bis 15 aufgebaut sind;
wobei ausgewählte Längsträger (15) und Ständer (77; 78; 79) über ein oder mehrere Koppelelemente (2) lösbar zu dem Möbelstück verbindbar sind.

17. Baukasten nach Anspruch 16, **dadurch gekennzeichnet, daß** verschiedenartige Ansteckelemente ( 80; 81; 82) vorgesehen sind, welche über die oder jede stirnseitige Steckanbindung (11) eines oder mehrerer Koppelelemente (2) anbindbar sind.

18. Baukasten nach Anspruch 16 oder 17, **dadurch gekennzeichnet, daß** mehrere modulartig aufgebaute Kanalrinnen (18) vorgesehen sind, welche jeweils mit einer Hinterkante oder Vorderkante einen der Längsträger umgreifen.

## Claims

1. A linkage element for the assembly of a furniture frame, in particular of a work desk frame, having at least one longitudinal support running in the longitudinal direction and at least two transverse supports running in the transverse direction, on each of which one or more stands are disposed, the linkage element (2) comprising:
- insertion fastenings (4) running in the longitudinal direction for housing the longitudinal supports (15) ;
- connecting sections (8) running in the transverse direction for housing a cover plate (17), in particular a desk top;
- several fastening locations (6, 7) offset in the transverse direction for the stand(s);
**characterised by:**
- one or more insertion fastenings (11) on one or each end of the linkage element (2), via which additional frame or furniture elements (80; 81; 82; A; A', 13) can be coupled by a plug-in connection.

2. A linkage element according to Claim 1,
**characterised in that** all fastening and attachment elements (6, 7, 8, 11) are disposed symmetrically to a centre line running perpendicularly through the linkage element (4).

3. A linkage element according to Claim 1 or 2,
**characterised in that** the insertion fastenings (4) for accommodating the longitudinal supports (15) are through clamping joints, into which each longitudinal support (15) can be inserted as far as a stop and is retained via a screw-down clamping plate.

4. A linkage element according to one of the preceding Claims,
**characterised in that** the desk top attachment sections (8) are designed as one or more grooves which run next to each other and/or one behind another on the upper surface of the linkage element on the top of the linkage element.

5. A linkage element according to one of the preceding Claims,
**characterised in that** the insertion fastening (4) is also designed to house a further interlocking support, which can be inserted from the side opposite the longitudinal supports (15).

6. A desk underframe (A), in particular for a working desk, having:
- at least one longitudinal support (15) and
- at least two linkage elements (2) according to one of the preceding Claims as transverse supports, to each of which one or more table legs is coupled, the linkage elements (2) each being able to be connected at one or each of their ends to linkage elements (2) of a further similar table underframe (A') via linkage sections (11).

7. A desk underframe according to Claim 6,
**characterised in that** each linkage section (11) as an insertion fastening is constructed in the form of a duct open on one side - at right angles to the end of the linkage element (2) - into which an interlinking element (13), e.g. a flat steel bar, can be inserted.

8. A desk underframe according to Claim 7,
**characterised in that** the insertion fastening comprises a stop at such a depth that, with the interlinking element (13) inserted, linkage elements (2) coupled at the end side touch one another.

9. A desk underframe according to one of Claims 6 to 8,
**characterised by** a common table top lying on the linked desk underframes (A, A').

10. A kit for the assembly of a stand (76; 77; 78) for an item of furniture, in particular for a work desk, having the following modules:
- a linkage element (2) according to one of Claims 1 to 5;
- at least two stand legs (14);
- several foot extensions (30), to some extent having the same specific parameters, to some extent having different specific parameters, it being possible for the stand legs (14) at the linkage element (2) to be detachably connected to a stand leg (14) via the fastening locations (6, 7) provided there and optionally a foot extension (30).

11. A kit according to Claim 10,
**characterised in that** the stand legs (14) are continuously and telescopically height-adjustable, an inner profile (34) being telescopically guided in a outer profile (35) and both profiles being fixable in relation to each other via a clamping element (36).

12. A kit according to Claim 11,
**characterised in that** the inner and outer profiles (34, 35) are constructed with a substantially round cross section which is outwardly curved at opposite locations (39).

13. A kit according to Claim 11 or 12,
**characterised in that** several ribs and/or recesses (44, 45) running in the longitudinal direction are provided on the outer surface of the inner profile (34).

14. A kit according to one of Claims 10 to 14,
**characterised by** height-adjustable screens (32) are provided for mounting between two stand legs (14).

15. A kit according to one of Claims 10 to 14,
**characterised by** a connection device having a first element (51), a second element (52) and a connection element (53) for the releasable connection of the stand leg to other modules,
- the first element (51) and the connection element (53) comprising projections/recesses (44, 45; 57) which can be brought into mutual engagement in the manner of a tongue and groove and in so doing grasp behind each other in such a manner that the first element (51 and the connection element (53) can be displaced relative to one another in one direction (displacement direction) and are fixed in directions at right angles to the displacement direction,
- the second element (52) being constructed so that it is supported on the first element and is constructed for coupling with the connection element (53),
- and it being possible to vary the distance between second element (52) and connection element (53) in the supporting direction.

16. A construction set for the assembly of an item of furniture, the underframe of which comprises at least two longitudinal supports and at least two transverse supports, on each of which one or more stands are disposed, having the following modules:
- at least two linkage elements (2) according to one of Claims 1 to 5 as transverse supports;
- several longitudinal supports (15), to some extent having the same, to some extent having different specific parameters;
- several stands (77; 78; 79) which are constructed in accordance with the kit according to one of Claims 10 to 15;
it being possible for selected longitudinal supports (15) and stands (77; 78; 79) to be releasably connected to the item of furniture via one or more linkage elements (2).

17. A construction set according to Claim 16,
**characterised in that** various types of fastening elements (80; 81; 82) are provided, which can be fastened via the or each end insertion fastening (11) of one or more linkage elements (2).

18. A construction set according to Claim 16 or 17,
**characterised in that** several conduit channels (18) having a modular construction are provided, each of which engages around one of the longitudinal supports with a rear edge or front edge.

## Revendications

1. Elément de liaison pour l'assemblage d'un cadre de meuble, en particulier d'un piètement de table de travail, avec au moins un longeron s'étendant dans la direction longitudinale et au moins deux traverses s'étendant dans la direction transversale, sur lesquels sont disposés respectivement un ou plusieurs montants, l'élément de liaison (2) présentant :
- des connecteurs (4) s'étendant dans la direction longitudinale pour recevoir les longerons (15) ;
- des sections de raccordement (8) s'étendant dans la direction transversale pour recevoir une plaque de recouvrement (17), en particulier un dessus de table ;
- plusieurs points de connexion (6, 7) décalés dans la direction transversale pour le ou les montants ;
**caractérisé par** :
- un ou plusieurs connecteurs (11) sur une ou chaque face avant de l'élément de liaison (2) par l'intermédiaire desquels des éléments de cadre ou de meuble supplémentaires (80 ; 81 ; 82 ; A, A', 13) peuvent être reliés grâce à un connecteur.

2. Elément de liaison selon la revendication 1, **caractérisé en ce que** tous les éléments de connexion ou de fixation (6, 7, 8, 11) sont disposés de façon symétrique par rapport à un axe s'étendant transversalement à travers l'élément de liaison (4).

3. Elément de liaison selon la revendication 1 ou 2, **caractérisé en ce que** les connecteurs (4) pour recevoir les longerons (15) sont des raccords par serrage traversants dans lesquels chaque longeron (15) peut être inséré jusqu'à une butée et est maintenu par l'intermédiaire d'une plaque de serrage à visser.

4. Elément de liaison selon l'une quelconque des revendications précédentes, **caractérisé en ce que** les sections de fixation de dessus de table (8) sont réalisées comme une ou plusieurs rainures s'étendant les unes à côté et/ou après les autres à la surface de l'élément de liaison.

5. Elément de liaison selon l'une quelconque des revendications précédentes, **caractérisé en ce que** le connecteur (4) est également réalisé pour recevoir un autre support de verrouillage qui peut être inséré à partir du côté opposé aux longerons (15).

6. Piètement de table (A), en particulier pour une table de travail, comprenant :
- au moins un longeron (15) et
- au moins deux éléments de liaison (2) selon l'une quelconque des revendications précédentes en tant que traverses, auxquels sont reliés respectivement un ou plusieurs pieds de table,
les éléments de liaison (2) pouvant être connectés aux éléments de liaison (2) d'un autre Piètement de table (A') de même type, respectivement au niveau d'une ou chacune de leurs faces avants par l'intermédiaire de sections de liaison (11).

7. Piètement de table selon la revendication 6, **caractérisé en ce que** chaque section de liaison (11) est réalisée comme un connecteur ayant la forme d'un passage ouvert d'un côté - transversalement à la face avant de l'élément de liaison (2) - dans lequel un élément de verrouillage (13), par exemple une barre plate en acier, peut être inséré.

8. Piètement de table selon la revendication 7, **caractérisé en ce que** le connecteur présente une butée à une profondeur telle que des éléments de liaison (2) reliés à la face avant se touchent lorsque l'élément de verrouillage (13) est en place.

9. Piètement de table selon l'une quelconque des revendications 6 à 8, **caractérisé par** un dessus de table commun reposant sur les piètements de table (A, A') reliés.

10. Ensemble de construction pour l'assemblage d'un montant (76 ; 77 ; 78) destiné à un meuble, en particulier une table de travail, avec les éléments de construction suivants :
- un élément de liaison (2) selon l'une quelconque des revendications 1 à 5 ;
- au moins deux pieds de montant (14) ;
- plusieurs supports en équerre (30), avec des paramètres spécifiques en partie identiques et en partie différents,
les pieds de montant (14) pouvant être raccordés de façon amovible à l'élément de liaison (2) par l'intermédiaire de points de connexion (6, 7) qui y sont prévus, et respectivement au choix un support d'équerre (30) pouvant être raccordé de façon amovible à un pied de montant (14).

11. Ensemble de construction selon la revendication 10, **caractérisé en ce que** les pieds de montant (14) sont réglables en hauteur en continu et de façon télescopique, un profilé intérieur (34) étant guidé de façon télescopique dans un profilé extérieur (35) et les deux profilés pouvant être fixés l'un par rapport à l'autre par l'intermédiaire d'un élément de serrage (36).

12. Ensemble de construction selon la revendication 11, **caractérisé en ce que** les profilés intérieur et extérieur (34, 35) sont réalisés avec une section transversale substantiellement circulaire et courbée vers l'extérieur à des endroits (39) opposés.

13. Ensemble de construction selon la revendication 11 ou 12, **caractérisé en ce qu'**à la surface extérieure du profilé intérieur (34), plusieurs nervures et/ou évidements (44, 45) s'étendant dans la direction longitudinale sont prévus.

14. Ensemble de construction selon l'une quelconque des revendications 10 à 13, **caractérisé en ce que** des écrans réglables en hauteur (32) sont prévus pour le montage entre deux pieds de montant (14).

15. Ensemble de construction selon l'une quelconque des revendications 10 à 14, **caractérisé par** un dispositif de raccordement avec un premier élément (51), un deuxième élément (52) et un élément de raccordement (53) permettant de raccorder de façon amovible les pieds de montant à d'autres éléments de construction, dans lequel
- le premier élément (51) et l'élément de raccordement (53) présentent des épaulements/évidements (44, 45 ; 57) qui peuvent être amenés en engagement mutuel à la manière d'une rainure ou d'un ressort et s'engagent alors l'un derrière l'autre de telle sorte que le premier élément (51) et l'élément de raccordement (53) sont mobiles l'un par rapport à l'autre dans une direction (direction de translation) et fixes dans les directions transversales à la direction de translation,
- le deuxième élément (52) est réalisé de telle sorte qu'il s'appuie sur le premier et est réalisé de façon à pouvoir être relié à l'élément de raccordement (53),
- et la distance entre le deuxième élément (52) et l'élément de raccordement (53) est variable dans la direction d'appui.

16. Jeu de construction pour l'assemblage d'un meuble dont le cadre présente au moins deux longerons et au moins deux traverses sur lesquels sont disposés respectivement un ou plusieurs montants, comprenant les éléments de construction suivants :
- au moins deux éléments de liaison (2) selon l'une quelconque des revendications 1 à 5 en tant que traverses ;
- plusieurs longerons (15) ayant des paramètres spécifiques en partie identiques et en partie différents ;
- plusieurs montants (77 ; 78 ; 79) qui sont construits d'après l'ensemble de construction selon l'une quelconque des revendications 10 à 15 ;
des longerons (15) et montants (77 ; 78 ; 79) sélectionnés pouvant être raccordés de façon amovible par rapport au meuble par l'intermédiaire d'un ou de plusieurs éléments de liaison (2).

17. Jeu de construction selon la revendication 16, **caractérisé en ce que** des éléments de rattachement (80 ; 81 ; 82) de type différent sont prévus qui peuvent être rattachés par l'intermédiaire du ou de chaque connecteur (11) de face avant d'un ou de plusieurs éléments de liaison (2).

18. Jeu de construction selon la revendication 16 ou 17, **caractérisé en ce que** plusieurs rainures de passage de structure modulaire (18) sont prévue qui entourent respectivement l'un des longerons par un bord arrière ou un bord avant.
